# EUROPÄISCHE PATENTSCHRIFT

(11) **EP 2 438 259 B1**
(45) Veröffentlichungstag und Bekanntmachung des Hinweises auf die Patenterteilung: **11.03.2015**
(21) Anmeldenummer: 10722086.5
(22) Anmeldetag: 27.05.2010
(51) Int. Cl.: E05D 11/00

(54) **BAND ZUR UM EINE SCHARNIERACHSE SCHARNIERGELENKIGEN VERBINDUNG EINES FLÜGELS MIT EINEM RAHMEN**
HINGE FOR CONNECTING A LEAF TO A FRAME SO AS TO BE HINGED ABOUT A HINGE AXIS
PAUMELLE PERMETTANT LA FIXATION ARTICULÉE PAR CHARNIÈRE AUTOUR D'UN AXE DE CHARNIÈRE D'UN BATTANT À UN ENCADREMENT

(30) Priorität: 04.06.2009 DE 102009025916
(43) Veröffentlichungstag der Anmeldung: 11.04.2012
(73) Patentinhaber: Dr. Hahn GmbH & Co. KG, 41189 Mönchengladbach-Wickrath (DE); Staude Kunststofftechnik GmbH, 34513 Waldeck (DE)
(72) Erfinder: STAUDE, Wolfgang, 34513 Waldeck (DE)
(74) Vertreter: Kluin, Jörg-Eden
(86) Internationale Anmeldenummer: PCT/EP2010/057337
(87) Internationale Veröffentlichungsnummer: WO 2010/139604

(56) Entgegenhaltungen:
- WO-A1-2010/049292
- DE-A1-102004 017 341

## Beschreibung

Die Erfindung betrifft ein Band zur um eine Scharnierachse scharniergelenkigen Verbindung eines Flügels, einer Tür, eines Fensters oder dergleichen mit einem Rahmen, mit einem an dem Rahmen befestigbaren Rahmenbandteil, welches ein Rahmenbefestigungsteil und ein Rahmenscharnierteil umfasst, mit einem an dem Flügel befestigbaren Flügelbandteil, welches ein Flügelbefestigungsteil und ein Flügelscharnierteil umfasst, und mit einem die Scharnierachse definierenden Bandbolzen, wobei in dem Rahmenscharnierteil eine den Bandbolzen umgebende Primärspule angeordnet ist, und wobei in dem Flügelscharnierteil eine den Bandbolzen umgebende Sekundärspule angeordnet ist.

Türen weisen in zunehmendem Maße die Sicherheit oder den Komfort verbessernde Einrichtungen auf, die mittels elektrischer Energie betrieben werden.

Zur Energieversorgung sind diese Einrichtungen entweder galvanisch, beispielsweise über Schleifkontakte, oder über flexible Kabel mit einer externen Energiequelle verbunden, oder sie weisen selbst Energiespeicher, beispielsweise Akkus oder Batterien auf.

Im erstgenannten Fall besteht der Nachteil, dass Schleifkontakte störanfällig sind und Kabelverbindungen das optische Erscheinungsbild deutlich beeinträchtigen. Im zweiten Fall sind durch die Notwendigkeit von separaten Speichern die Betriebskosten erhöht. Zudem kann der Platzbedarf der Speicher die Funktionalität und das optische Erscheinungsbild beeinträchtigen.

Aus der DE 10 2004 017 341 A1 ist ein Band mit einem eingebauten Trafo für eine kontaktlose Energieübertragung bekannt. Dieses Band umfasst eine in einem Rahmenbandteil angeordnete Primärspule und eine in einem Flügelbandteil angeordnete Sekundärspule. Der magnetischen Ankopplung der Sekundärspule an die Primärspule, die in Richtung der Scharnierachse voneinander beabstandet sind, dient ein beide Spulen durchsetzender Bandbolzen.

Zwar ist grundsätzlich die kontaktlose Energieübertragung von einem feststehenden Rahmen in einen schwenkbar an dem Rahmen angeordneten Flügel zur Vermeidung der oben genannten Nachteile wünschenswert, Versuche haben jedoch gezeigt, dass mit dem aus der DE 10 2004 017 341 A1 bekannten Band nur sehr geringe elektrische Leistungen von der Primär- auf die Sekundärseite übertragen werden können, da die Verlustleistung bei der Übertragung sehr hoch ist.

Der Erfindung liegt daher die Aufgabe zugrunde, ein Band zu schaffen, welches eine kontaktlose Übertragung höherer elektrischer Leistung erlaubt.

Diese Aufgabe wird durch das in Anspruch 1 wiedergegebene Band gelöst.

Dadurch, dass die Primärspule sich zumindest nahezu bis an die dem Flügelscharnierteil zugewandte Stirnseite des Rahmenscharnierteils erstreckt, dass die Sekundärspule sich zumindest nahezu bis an die dem Rahmenscharnierteil zugewandte Stirnseite des Flügelscharnierteils erstreckt, und dass zwischen dem Bandbolzen und den Spulen eine ein ferritisches Material umfassende Bandbolzenhülse vorgesehen ist, die sich etwa über die Länge des Bandbolzens erstreckt, die von der Primär- und der Sekundärspule umgeben ist, kann überraschenderweise die Verlustleistung ganz erheblich reduziert werden, so dass im Vergleich zu dem vorbekannten Band höhere elektrische Leistungen übertragen werden können. Darüber hinaus weist das erfindungsgemäße Band den Vorteil auf, dass für den Bandbolzen beliebige Materialien, die die für die jeweilige Anwendung erforderlichen mechanischen Eigenschaften aufweisen, Verwendung finden können, da die magnetische Ankopplung über die Bandbolzenhülse erfolgt und dem Bandbolzen somit in erster Linie mechanische Bedeutung zukommt. Um die Verlustleistung möglichst gering zu halten, ist einerseits ein möglichst geringer Abstand zwischen den einander zugewandten Stirnseiten der Primär- und der Sekundärspule erforderlich, andererseits soll sich die Bandbolzenhülse möglichst über die Länge des Bandbolzens erstrecken, die von den Primär- und Sekundärspulen umgeben ist, jedoch diese Länge auch möglichst nicht überschreiten. Mit anderen Worten soll die Bandbolzenhülse nicht oder nur unwesentlich aus den voneinander abgewandten Stirnseiten der Primär- und Sekundärspulen herausragen.

Die Bandbolzenhülse umfasst vorzugsweise eine Ferrithülse, die aus einem Sintermaterial hergestellt sein kann. Derartiges ferritisches Material ist zum Bewirken einer möglichst guten Ankopplung der Sekundärspule an die Primärspule besonders gut geeignet.

Damit bei einer Verschwenkung der Flügel- und Rahmenbandteile gegeneinander um die Scharnierachse beim Öffnen bzw. Schließen des Flügels möglichst geringe, am besten nahezu keine mechanischen Kräfte auf die Bandbolzenhülse wirken, umfasst die Bandbolzenhülse vorzugsweise eine innere Gleitschicht, die ihre innere Mantelfläche bildet und mit der sie zumindest im wesentlichen spielfrei an dem Bandbolzen anliegt. Aufgrund dieser Maßnahme können sich Bandbolzenhülse und Bandbolzen zumindest nahezu reibungsfrei relativ zueinander um die Scharnierachse drehen. Aufgrund der nahezu vollständigen Spielfreiheit wird der Gesamtdurchmesser der Bandbolzenhülse minimiert, so dass der für sie erforderliche Platzbedarf ebenfalls minimiert ist.

Ganz besonders bevorzugt ist eine Weiterbildung des erfindungsgemäßen Bandes, bei welcher die innere Gleitschicht von einer inneren Bandbolzengleithülse gebildet ist; die ein Gleiteigenschaften aufweisendes Kunststoffmaterial umfasst. Es handelt sich beispielsweise um Kunststoffe auf Basis von POM (Polyoximethylen oder Polyacetal) gleitlagermodifiziert beispielsweise durch Zusätze aus PTFE oder Kreide, die auch zu Hülsen mit sehr geringen Wandstärken bis hin zu weniger als ein Zehntelmillimeter bearbeitet werden können.

Um die magnetische Ankopplung der Sekundärspule an die Primärspule nochmals zu verbessern, kann das Kunststoffmaterial Partikel aus ferromagnetischem Werkstoff umfassen. Versuche haben gezeigt, dass einem auf POM basierenden Kunststoffmaterial bis zu 50 Vol. % Ferritpartikel einer maximalen Körnung von 500 µm (gesiebt) beigemengt sein können, sofern die maximale Körnung kleiner als die Wandstärke der Bandbolzengleithülse ist. Vorzugsweise beträgt der Anteil der Ferritpartikel jedoch etwa 25 Vol. % oder weniger bei einer maximalen Körnung von 10 µm, da sich die Gleiteigenschaften dieses Kunststoffmaterials dann auch bei geringen Wandstärken der Bandbolzengleithülse nicht in für diese Anwendung nicht akzeptabler Weise verschlechtern.

Um die Gefahr, dass bei einem Verschwenken von Rahmen- und Flügelbandteil um die Scharnierachse Kräfte auf die Spule übertragen werden, umfasst die Bandbolzenhülse bei einer besonders bevorzugten Ausführungsform eine äußere Gleitschicht, die ihre äußere Mantelfläche bildet.

Die äußere Gleitschicht kann von einer äußeren Bandbolzengleithülse gebildet sein, die ein Gleiteigenschaften aufweisendes Kunststoffmaterial, beispielsweise auf Basis von POM umfasst.

Wie bereits im Falle der inneren Bandbolzengleithülse können dem Kunststoffmaterial Partikel aus ferritischem Material in dem oben genannten Anteil und mit oben genannter Körnung beigemischt sein, um so die magnetische Ankopplung der Sekundärspule an die Primärspule weiter zu verbessern.

Der vorbeschriebene Aufbau der Bandbolzenhülse mit innerer Bandbolzengleithülse, Ferrithülse und äußerer Bandbolzengleithülse, wobei die Bandbolzengleithülsen Ferritpartikel enthalten, führt zu einer besonders geringen Verlustleistung des erfindungsgemäßen Bandes. Insbesondere dann, wenn jedoch nur geringere elektrische Leistungen übertragen werden sollen, kann es zur magnetischen Ankopplung ausreichend sein, die Bandbolzenhülse nur aus einem oben beschriebenen Kunststoffmaterial mit entsprechendem Ferritanteil herzustellen.

Bei einer weiter bevorzugten Ausführungsform des erfindungsgemäßen Bandes weist zumindest eine der, vorzugsweise beide Primär- und Sekundärspulen einen hülsenförmigen Ferritkern auf, der - besonders bevorzugt - aus einem Sintermaterial besteht. Dieser Ferritkern kann an seinen beiden stirnseitigen Enden angeformte, radial überstehende Kragen aufweisen, zwischen denen sich vorzugsweise die Spulenwicklung erstreckt. Die beiden Kragen verhindern einerseits zuverlässig, dass bei einer Relativbewegung der primär- und der Sekundärspule zueinander die Spulenwicklungen aneinander reiben können, was zu einer nahezu unmittelbaren Zerstörung der Spulen führen würde, andererseits wird durch diese Kragen die magnetische Ankopplung der beiden Spulen über deren einander zugewandten Stirnseiten verbessert.

Um die Sicherheit weiter zu erhöhen, dass bei einer Relativbewegung von Rahmen- und Flügelbandteil zueinander um die Scharnierachse keine Drehmomente in die Spulen eingeleitet werden, weist zumindest eine der, vorzugsweise beide Primär- und Sekundärspulen innere Gleitspulenhülsen auf, deren Innendurchmesser an den Außendurchmesser der äußeren Bandbolzengleithülse angepasst ist, so dass die Gleithülsen zumindest im wesentlichen spielfrei zusammenwirken.

Ganz besonders bevorzugt weist zumindest eine der, vorzugsweise weisen beide Primär- und Sekundärspulen äußere Mantelflächen der Spule bildende äußere Spulenhülsen auf, deren Außendurchmesser an den Innendurchmesser einer in dem Rahmenscharnierteil und/oder in dem Flügelscharnierteil vorgesehenen Bandbolzenaufnahme im Sinne eines keine Relativbewegung zwischen der Spule und dem Rahmenscharnierteil bzw. dem Flügelscharnierteil zulassenden Passsitzes angepasst ist. Durch diese Maßnahme wird zuverlässig vermieden, dass von den Spulen nach außen geführte elektrische Anschlüsse durch Drehung der Spule relativ zum Rahmen- bzw. Flügelscharnierteil abreißen.

In analoger Weise wie die Bandbolzen-Gleithülsen können auch die innere Gleitspulen- und die äußere Spulenhülse aus vorzugsweise ferromagnetische Partikel enthaltendem Kunststoffmaterial, bei der inneren Gleitspulenhülse vorzugsweise mit Gleiteigenschaften, hergestellt sein.

Überraschenderweise hat sich gezeigt, dass eine für viele Anwendungsfälle ausreichende elektrische Leistung mit Hilfe des erfindungsgemäßen Bandes übertragen werden kann, wenn die Spule eine einfach gewickelte, vorzugsweise zumindest zweilagige Spulenwicklung aus einem Kupfermaterial mit einem Spulendrahtdurchmesser zwischen 0,03 und 0,1mm vorzugsweise zwischen 0,05 und 0,07mm Durchmesser aufweist. Die Spule zeichnet sich dann durch eine nur geringe Dicke (mit Dicke ist hier der Abstand zwischen innerer und äußerer Mantelfläche der Spule gemeint) aus, so dass ihr Platzbedarf gering ist. Somit lassen sich in vielen Fällen erfindungsgemäße Bänder in einem äußeren Erscheinungsbild herstellen, das bereits existierenden, rein mechanisch wirkenden Bändern entspricht. Erfindungsgemäße Bänder lassen sich so in bereits bestehende Bandserien einführen. Einem erfindungsgemäßen Band ist dessen Doppelfunktion - Übertragung von Haltekräften und von elektrischer Leistung - von außen regelmäßig nicht anzusehen, was die Wahrscheinlichkeit einer unerwünschten Manipulation von Dritten reduziert.

In der Zeichnung ist ein Ausführungsbeispiel eines erfindungsgemäßen Bandes - schematisch - dargestellt. Es zeigt:
Fig. 1 einen Längsschnitt entlang der Scharnierachse dieses Ausführungsbeispiels;
Fig. 2 eine vergrößerte Darstellung des oberen Rahmen- und des Flügelbandteils sowie
Fig. 3 eine Explosionsdarstellung desselben Ausführungsbeispiels wie in Fig. 1 und 2.

Das in der Zeichnung als Ganzes mit 100 bezeichnete Band ist als sogenanntes dreiteiliges. Band ausgebildet. Es umfasst einen oberen Rahmenbandteil 1 und einen unteren Rahmenbandteil 2, die in Längsrichtung einer Scharnierachse S voneinander beabstandet sind.

Zwischen dem oberen und dem unteren Rahmenbandteil 1, 2 ist ein Flügelbandteil 3 angeordnet.

Die oberen und unteren Rahmenbandteile 1, 2 umfassen jeweils ein Rahmenscharnierteil 4, 4' und ein Rahmenbefestigungsteil 5, 5'. Dementsprechend umfasst das Flügelbandteil ein Flügelscharnierteil 6 und ein Flügelbefestigungsteil 7.

Die Scharnierachse S wird definiert durch einen die Rahmenscharnierteile 4, 4' und das Flügelscharnierteil 6 in Bandbolzenaufnahmen 8, 8' und 9 durchsetzenden Bandbolzen 10. Der Lagerung des Bandbolzens 10 in den Bandbolzenaufnahmen 8, 8', 9 dienen Lagerbuchsen 11, 11' und 12 aus einem Kunststoffmaterial, beispielsweise auf Basis von POM mit gleitlagermodifizierenden Zusätzen, welches sich für den Einsatz als Lagerbuchse bei Bändern bewährt hat. Die Lagerbuchsen 11, 11', 12 weisen sich parallel zur Scharnierachse S erstreckende, radiale Vorsprünge 13 auf. Der Durchmesser des die radialen Vorsprünge 13 miteinander verbindenden Kreises ist an den Innendurchmesser der Bandbolzenaufnahmen 8, 8', 9 derart angepasst, dass die Lagerbuchsen 11, 11', 12 spielfrei in die jeweilige Bandbolzenaufnahme eingreifen. An dem nach oben gerichteten Ende der Lagerbuchse des unteren Rahmenbandteils 2, an dem oberen Ende der Lagerbuchse 11 des oberen Rahmenbandteils 1 und an dem unteren Ende der Lagerbuchse 12 des Flügelbandteils 3 sind ringförmige Endbereiche 14 angeformt, die radial geringfügig über die radialen Vorsprünge 13 überstehen. Sie ruhen in einer entsprechend dimensionierten radialen Erweiterung 15 der jeweiligen Bandbolzenaufnahme 8, 8', 9 und schließen somit die Bandbolzenaufnahmen nach außen gegen ein Eindringen von Verunreinigungen ab. Darüber hinaus bilden die Endbereiche 14 der Lagerbuchsen 11' des unteren Rahmenbandteils 2 und des Flügelbandteils 3 Auflager, über welche in Richtung der Scharnierachse wirkende Kräfte von dem Flügelbandteil 3 in das untere Rahmenbandteil 2 eingeleitet werden. Ferner weisen die Lagerbuchsen 11, 11', 12 innere Bohrungen 16 auf, deren Durchmesser derart an den Durchmesser des Bandbolzens 10 angepasst ist, so dass dieser drehbar, aber zumindest im Wesentlichen spielfrei von den Lagerbuchsen 11, 11', 12 aufgenommen ist.

Den unteren Abschluss des unteren Rahmenbandteils 2 bildet eine Lagerscheibe 17, deren Abmessungen den Endbereichen 14 entspricht und die in eine radiale Erweiterung 15 des unteren Rahmenbandteils eingefügt ist.

Wie insbesondere in Fig. 3 erkennbar ist, entspricht die Länge der Lagerbuchse 11' nahezu der Länge der Bandbolzenaufnahme 8' des unteren Rahmenbandteils 2, wohingegen die Lagerbuchsen 11, 12 lediglich etwa halb so lang ausgebildet sind wie die Bandbolzenaufnahme 8 des oberen Rahmenbandteils 1 bzw. die Bandbolzenaufnahme 9 des Flügelbandteils 3. In den verbleibenden Freiraum der Bandbolzenaufnahmen 8, 9 sind eine Primärspule 19 und eine Sekundärspule 20 eingesetzt. Die Primärspule 19, die in Fig. 3 in nebeneinander angeordneten Einzelteilen dargestellt ist, und die Sekundärspule 20 umfassen beide eine innere Gleitspulenhülse 21 einen auf der Gleitspulenhülse 21 befindlichen hülsenförmigen Ferritkern 22, der an seinen stirnseitigen Enden radial überstehende Kragen 23, 23' umfasst, eine zwischen den Kragen 23, 23' gewickelte, zweilagige Spulenwicklung 24 die in der Zeichnung nur schematisch dargestellt ist, sowie eine äußere Spulenhülse 25. Der Außendurchmesser der äußeren Spulenhülse 25 ist so bemessen, dass die Primärspule 19 in der Bandbolzenaufnahme 8 des oberen Rahmenbandteils 1, die Sekundärspule 20 in der Bandbolzenaufnahme 9 des Flügelbandteils in einem drehgesicherten Passsitz aufgenommen ist.

Wie insbesondere in Fig. 2 erkennbar ist, sind elektrische-Anschlusskabel 26, 27 durch Zugangsbohrungen 28, 29 von der Primärspule 19 bzw. der Sekundärspule 20 nach außen zur Kontaktierung an eine elektrische Leistungsquelle bzw. an einen Verbraucher herausgeführt.

Um die magnetische Ankopplung der Sekundärspule 20 an die Primärspule 19 zu verbessern, ist der Bandbolzen 10 über die Länge L, die von der Primärspule 19 und der Sekundärspule 20 umgeben ist (s. Fig. 2) von einer ein ferromagnetisches Material umfassenden Bändbolzenhülse 30 umgeben. Wie insbesondere Fig. 3 entnehmbar ist, umfasst die Bandbolzenhülse 30 eine innere Bandbolzengleithülse 31, deren innere Mantelfläche einen Durchmesser aufweist, der an den Außendurchmesser des Bandbolzens 10 derart angepasst ist, dass sie zumindest im wesentlichen spielfrei an dem Bandbolzen 10 anliegt, eine Ferrithülse 32, die die innere Bandbolzengleithülse umgibt und die aus einem Sintermaterial hergestellt ist, sowie eine äußere Bandbolzengleithülse 33 die an der äußeren Mantelfläche der Ferrithülse 32 anliegt und deren Außendurchmesser derart an den Innendurchmesser der Gleitspulenhülse 21 angepasst ist, das die äußere Bandbolzengleithülse 33 drehbar, jedoch im wesentlichen spielfrei in die Gleitspulenhülse 21 eingreift.

Um die magnetische Ankopplung der Sekundärspule 20 an die Primärspule 19 zu verbessern, sind die innere Gleitspulenhülse 21, die äußere Spulenhülse 25 sowie die inneren und äußeren Bandbolzengleithülsen 31, 33 aus einem Gleiteigenschaften aufweisenden Kunststoffmaterial auf Basis von POM hergestellt, in welches ferritische Partikel einer Körnung von 10 µm (gesiebt) und einem Volumenanteil von 25 Prozent beigemischt sind.

### Bezugszeichenliste:

- 100: Band
- 1: oberes Rahmenbandteil
- 2: unteres Rahmenbandteil
- 3: Flügelbandteil
- 4, 4': Rahmenscharnierteil
- 5, 5': Rahmenbefestigungsteil
- 6: Flügelscharnierteil
- 7: Flügelbefestigungsteil
- 8, 8': Bandbolzenaufnahme
- 9: Bandbolzenaufnahme
- 10: Bandbolzen
- 11, 11': Lagerbuchse
- 12: Lagerbuchse
- 13: radiale Vorsprünge
- 14: Endbereiche
- 15: radiale Erweiterung
- 16: innere Bohrungen
- 17: Lagerscheibe
- 19: Primärspule
- 20: Sekundärspule
- 21: Gleitspulenhülse
- 22: Ferritkern
- 23, 23': Kragen
- 24: Spulenwicklung
- 25: äußere Spulenhülse
- 26: Anschlusskabel
- 27: Anschlusskabel
- 28: Zugangsbohrung
- 29: Zugangsbohrung
- 30: Bandbolzenhülse
- 31: innere Bandbolzengleithülse
- 32: Ferrithülse
- 33: äußere Bandbolzengleithülse
- L: Länge
- S: Schärnierachse

## Patentansprüche

1. Band (100) zur um eine Scharnierachse (S) scharniergelenkigen Verbindung eines Flügels einer Tür, eines Fensters oder dergleichen mit einem Rahmen, mit einem an dem Rahmen befestigbaren Rahmenbandteil (1, 2), welches ein Rahmenbefestigungsteil (5, 5') und ein Rahmenscharnierteil (4, 4') umfasst,
mit einem an dem Flügel befestigbaren Flügelbandteil (3), welches ein Flügelbefestigungsteil (7) und ein Flügelscharnierteil (6) umfasst, und mit einem die Scharnierachse (S) definierenden Bandbolzen (10), wobei in dem Rahmenscharnierteil (4) eine den Bandbolzen (10) umgebende Primärspule (19) angeordnet ist, und
wobei in dem Flügelscharnierteil (6) eine den Bandbolzen (10) umgebende Sekundärspule (20) angeordnet ist,
**dadurch gekennzeichnet,**
**dass** die Primärspule (19) sich zumindest nahezu bis an die dem Flügelscharnierteil (6) zugewandte Stirnseite des Rahmenscharnierteils (4) erstreckt,
**dass** die Sekundärspule (20) sich zumindest nahezu bis an die dem Rahmenscharnierteil (4) zugewandte Stirnseite des Flügelscharnierteils (6) erstreckt,
und **dass** zwischen dem Bandbolzen (10) und den Spulen (19, 20) eine ein ferritisches Material umfassende Bandbolzenhülse (30) vorgesehen ist, die sich etwa über die Länge (L) des Bandbolzens (10) erstreckt, die von der Primär- und der Sekundärspule (19, 20) umgeben ist, jedoch diese Länge auch nicht oder nur unwesentlich überschreitet, wobei der Bandbolzen (10) und die Bandbolzenhülse (30) relativ zueinander um die Scharnierachse (S) drehbar ausgebildet sind.

2. Band nach Anspruch 1, **dadurch gekennzeichnet, dass** die Bandbolzenhülse (30) eine vorzugsweise aus einem Sintermaterial gefertigte Ferrithülse (32) umfasst.

3. Band nach Anspruch 1 oder 2, **dadurch gekennzeichnet, dass** die Bandbolzenhülse (30) eine innere Gleitschicht umfasst, die ihre innere Mantelfläche bildet und mit der sie zumindest im Wesentlichen spielfrei an dem Bandbolzen (10) anliegt.

4. Band nach Anspruch 3, **dadurch gekennzeichnet, dass** die innere Gleitschicht von einer inneren Bandbolzengleithülse (31) gebildet ist, die ein Gleiteigenschaften aufweisendes Kunststoffmaterial umfasst.

5. Band nach Anspruch 4, **dadurch gekennzeichnet, dass** das Kunststoffmaterial Partikel aus ferromagnetischem Werkstoff umfasst.

6. Band nach einem der Ansprüche 1 bis 5, **dadurch gekennzeichnet, dass** die Bandbolzenhülse (30) eine äußere Gleitschicht umfasst, die ihre äußere Mantelfläche bildet.

7. Band nach Anspruch 6, **dadurch gekennzeichnet, dass** die äußere Gleitschicht von einer äußeren Bandbolzengleithülse (33) gebildet ist, die ein Gleiteigenschaften aufweisendes Kunststoffmaterial umfasst.

8. Band nach Anspruch 7, **dadurch gekennzeichnet, dass** das Kunststoffmaterial Partikel aus ferromagnetischem Material aufweist.

9. Band nach einem der Ansprüche 1 bis 8, **dadurch gekennzeichnet, dass** zumindest eine der Spulen (19, 20) einen hülsenförmigen Ferritkern (22) vorzugsweise aus einem Sintermaterial umfasst.

10. Band nach Anspruch 9, **dadurch gekennzeichnet, dass** der Ferritkern an beiden stirnseitigen Enden angeformte, radial überstehende Kragen (23, 23') aufweist.

11. Band nach Anspruch 10, **dadurch gekennzeichnet, dass** die Spulenwicklung (24) sich zwischen den Kragen (23, 23') erstreckt.

12. Band nach Anspruch 7 oder 8 und Anspruch 9, 10 oder 11, **dadurch gekennzeichnet, dass** zumindest eine der Spulen (19, 20) eine die innere Mantelfläche des Ferritkerns (22) bildende innere Gleitspulenhülse (21) umfasst, deren Innendurchmesser an den Außendurchmesser der äußeren Bandbolzengleithülse (33) angepasst ist, so dass die Gleithülsen (21, 33) zumindest im wesentlichen spielfrei zusammenwirken.

13. Band nach einem der Ansprüche 1 bis 12, **dadurch gekennzeichnet, dass** zumindest eine der Spulen (19, 20) eine die äußere Mantelfläche der Spule (19, 20) bildende äußere Spulenhülse (25) umfasst, deren Außendurchmesser an den Innendurchmesser einer in dem Rahmenscharnierteil (4) oder dem Flügelscharnierteil (6) vorgesehenen Bandbolzenaufnahme (8, 9) im Sinne einer keiner Relativbewegung zwischen Spule (19, 20) und Rahmen- oder Flügelscharnierteil (4, 6) zufassenden Passsitzes angepasst ist.

14. Band nach Anspruch 12 und 13, **dadurch gekennzeichnet, dass** die innere Gleitspulenhülse (21) und die äußere Spulenhülse (25) vorzugsweise ferromagnetische Partikel enthaltendes Kunststoffmaterial mit Gleiteigenschaften umfassen.

15. Band nach einem der Ansprüche 1 bis 14, **dadurch gekennzeichnet, dass** die Spule (19, 20) eine einfach gewickelte, vorzugsweise zumindest zweilagige Spulenwicklung (24) aus Kupfermaterial mit einem Spulendrahtdurchmesser zwischen 0,03 und 0,1 mm, vorzugsweise zwischen 0,05 und 0,07mm Durchmesser aufweist.

## Claims

1. A hinge plate (100) for connecting a leaf of a door, a window or the like to a frame so as to be hinged about a hinge axis (S), comprising a frame hinge plate part (1, 2) that can be fastened to the frame and that comprises a frame fastening part (5, 5') and a frame hinge part (4, 4'),
a leaf hinge plate part (3) that can be fastened to the leaf and that comprises a leaf fastening part (7) and a leaf hinge part (6), and a hinge plate pin (10) that defines the hinge axis (S), wherein a primary coil (19) surrounding the hinge plate pin (10) is arranged in the frame hinge part (4), and wherein a secondary coil (20) surrounding the hinge plate pin (10) is arranged in the leaf hinge part (6),
**characterized in that**
the primary coil (19) extends at least approximately up to an end face of the frame hinge part (4) facing the leaf hinge part (6),
the secondary coil (20) extends at least approximately up to the end face of the leaf hinge part (6) facing the frame hinge part (4),
and a hinge plate pin sleeve (30) comprising a ferritic material is provided between the hinge plate pin (10) and the coils (19, 20), the hinge plate pin sleeve (30) extending approximately over the length (L) of the hinge plate pin (10) that is surrounded by the primary coil and the secondary coil (19, 20), but not exceeding or only insignificantly exceeding this length, wherein the hinge plate pin (10) and the hinge plate pin sleeve (30) are formed to be rotatable relative to one another about the hinge axis (S).

2. The hinge plate according to claim 1, **characterized in that** the hinge plate pin sleeve (30) comprises a ferrite sleeve (32) that is preferably made from a sintered material.

3. The hinge plate according to claim 1 or 2, **characterized in that** the hinge plate pin sleeve (30) comprises an inner sliding layer which forms the inner lateral surface of the hinge plate pin sleeve and via which the hinge plate pin sleeve rests against the hinge plate pin (10) so as to be at least substantially free of play.

4. The hinge plate according to claim 3, **characterized in that** the inner sliding layer is formed by an inner hinge plate pin sliding sleeve (31) comprising a plastics material with sliding properties.

5. The hinge plate according to claim 4, **characterized in that** the plastics material comprises particles of a ferromagnetic material.

6. The hinge plate according to any one of claims 1 to 5, **characterized in that** the hinge plate pin sleeve (30) comprises an outer sliding layer that forms the outer lateral surface of the hinge plate sleeve.

7. The hinge plate according to claim 6, **characterized in that** the outer sliding layer is formed by an outer hinge plate pin sliding sleeve (33) comprising a plastics material with sliding properties.

8. The hinge plate according to claim 7, **characterized in that** the plastics material comprises particles of a ferromagnetic material.

9. The hinge plate according to any one of claims 1 to 8, **characterized in that** at least one of the coils (19, 20) comprises a sleeve-shaped ferrite core (22) preferably made of a sintered material.

10. The hinge plate according to claim 9, **characterized in that** the ferrite core has radially protruding collars (23, 23') formed on both end faces.

11. The hinge plate according to claim 10, **characterized in that** the coil winding (24) extends between the collars (23, 23').

12. The hinge plate according to claim 7 or 8 and claim 9, 10 or 11, **characterized in that** at least one of the coils (19, 20) comprises an inner sliding coil sleeve (21) which forms the inner lateral surface of the ferrite core (22) and the inner diameter of which is adapted to the outer diameter of the outer hinge plate pin sleeve (33) so that the sliding sleeves (21, 33) interact at least substantially free of play.

13. The hinge plate according to any one of claims 1 to 12, **characterized in that** at least one of the coils (19, 20) comprises a coil sleeve (25) which forms the outer lateral surface of the coil (19, 20) and the outer diameter of which is adapted to the inner diameter of a hinge plate pin receptacle (8, 9) provided in the frame hinge part (4) or the leaf hinge part (6) in the manner of a snug fit that prevents a relative movement between the coil (19, 20) and the frame hinge part or leaf hinge part (4, 6).

14. The hinge plate according to claims 12 and 13, **characterized in that** the inner sliding coil sleeve (21) and the outer coil sleeve (25) preferably comprise plastics material with sliding properties that contains ferromagnetic particles.

15. The band plate according to any one of claims 1 to 14, **characterized in that** the coil (19, 20) has a singly wound coil winding (24) from copper material, preferably a coil winding with at least two layers, with a coil wire diameter of between 0.03 and 0.01 mm, preferably a diameter between 0.05 and 0.007 mm.

## Revendications

1. Bande (100) destinée à relier un battant d'une porte, d'une fenêtre ou autre à un cadre, de façon articulée par charnière autour d'un axe de charnière (S), avec une partie de bande de cadre (1, 2) susceptible d'être fixée au cadre, laquelle comprend une partie de fixation de cadre (5, 5') et une partie de charnière de cadre (4, 4'),
avec une partie de bande de battant (3) susceptible d'être fixée au battant, laquelle comprend une partie de fixation de battant (7) et une partie de charnière de battant (6), et avec un boulon de bande (10) définissant l'axe de charnière (S), dans laquelle une bobine primaire (19) entourant le boulon de bande (10) est agencée dans la partie de charnière de cadre (4), et
dans laquelle une bobine secondaire (20) entourant le boulon de bande (10) est agencée dans la partie de charnière de battant (6),
**caractérisée en ce que**
la bobine primaire (19) s'étend au moins presque jusqu'au côté frontal de la partie de charnière de cadre (4) tournée vers la partie de charnière de battant (6), **en ce que** la bobine secondaire (20) s'étend au moins presque jusqu'au côté frontal de la partie de charnière de battant (6) tournée vers la partie de charnière de cadre (4),
et **en ce qu'**entre le boulon de bande (10) et les bobines (19, 20), il est prévu une douille de boulon de bande (30) comprenant un matériau ferritique, laquelle s'étend environ sur la longueur (L) du boulon de bande (10), tout en étant entourée par les bobines primaire et secondaire (19, 20), mais sans pour autant dépasser cette longueur ou seulement très légèrement, dans laquelle le boulon de bande (10) et la douille de boulon de bande (30) sont conçus de façon à pouvoir tourner l'un par rapport à l'autre autour de l'axe de charnière (S).

2. Bande selon la revendication 1, **caractérisée en ce que** la douille de boulon de bande (30) comprend une douille de ferrite (32) constituée d'un matériau fritté.

3. Bande selon la revendication 1 ou 2, **caractérisée en ce que** la douille de boulon de bande (30) comprend une couche de glissement intérieure formant une surface d'enveloppe intérieure et s'appliquant au moins quasiment sans jeu sur le boulon de bande (10).

4. Bande selon la revendication 3, **caractérisée en ce que** la couche de glissement intérieure est constituée d'une douille de glissement de boulon de bande (31) comprenant un matériau synthétique présentant des propriétés de glissement.

5. Bande selon la revendication 4, **caractérisée en ce que** le matériau synthétique comprend des particules constituées d'un matériau ferromagnétique.

6. Bande selon l'une des revendications 1 à 5, **caractérisée en ce que** la douille de boulon de bande (30) comprend une couche de glissement extérieure formant sa surface d'enveloppe extérieure.

7. Bande selon la revendication 6, **caractérisée en ce que** la couche de glissement extérieure est formée par une douille de glissement de boulon de bande (33) comprenant un matériau présentant des propriétés de glissement.

8. Bande selon la revendication 7, **caractérisée en ce que** le matériau synthétique comporte des particules constituées d'un matériau ferromagnétique.

9. Bande selon l'une des revendications 1 à 8, **caractérisée en ce qu'**au moins l'une des bobines (19, 20) comprend un noyau de ferrite (22) en forme de douille, de préférence constitué d'un matériau fritté.

10. Bande selon la revendication 9, **caractérisée en ce que** le noyau de ferrite comporte des collets (23, 23') formés sur les deux côtés frontaux et faisant saillie radialement.

11. Bande selon la revendication 10, **caractérisée en ce que** l'enroulement de bobine (24) s'étend entre les collets (23, 23').

12. Bande selon la revendication 7 ou 8 et la revendication 9, 10 ou 11, **caractérisée en ce qu'**au moins l'une des bobines (19, 20) comprend une douille de bobine de glissement intérieure (21) formant la surface d'enveloppe intérieure du noyau de ferrite (22), dont le diamètre intérieur est adapté au diamètre extérieur de la douille de glissement de boulon de bande (33), de sorte que les douilles de glissement (21, 33) coopèrent au moins quasiment sans jeu.

13. Bande selon l'une des revendications 1 à 12, **caractérisée en ce qu'**au moins l'une des bobines (19, 20) comprend une douille de bobine extérieure (25) formant la surface d'enveloppe extérieure de la bobine (19, 20), dont le diamètre extérieur est adapté au diamètre intérieur d'une admission de boulon de bande (8, 9) prévue dans la partie de charnière de cadre (4) ou dans la partie de charnière de battant (6), au sens d'un ajustement ne permettant pas de mouvement relatif entre la bobine (19, 20) et la partie de charnière de cadre ou de charnière (4, 6).

14. Bande selon les revendications 12 et 13, **caractérisée en ce que** la douille de bobine de glissement intérieure (21) et la douille de bobine extérieure (25) comprennent de préférence un matériau synthétique contenant des particules ferromagnétiques, avec des propriétés de glissement.

15. Bande selon l'une des revendications 1 à 14, **caractérisée en ce que** la bobine (19, 20) présente un enroulement de bobine (24) simple à deux couches, constitué d'un matériau à base de cuivre, avec un diamètre de fil de bobine compris entre 0,03 et 0,1 mm, de préférence entre 0,05 et 0,07 mm de diamètre.
